# EUROPÄISCHE PATENTSCHRIFT

(11) **EP 1 500 773 B1**
(45) Veröffentlichungstag und Bekanntmachung des Hinweises auf die Patenterteilung: **23.01.2008**
(21) Anmeldenummer: 04103452.1
(22) Anmeldetag: 20.07.2004
(51) Int. Cl.: E06B 7/10

(54) **Zwangsbelüftetes Fenster mit Luftstrombegrenzung und Luftstrombegrenzungs-Vorrichtung**
Device for limiting air flow in a forced ventilated window
Dispositif de ventilation pour une fenêtre limitant le flux d'air

(30) Priorität: 24.07.2003 DE 10333849
(43) Veröffentlichungstag der Anmeldung: 26.01.2005
(73) Patentinhaber: profine GmbH, 53840 Troisdorf (DE)
(72) Erfinder: Herzog, Reinhard, 53757, Sankt Augustin (DE)
(74) Vertreter: Wübken, Ludger

(56) Entgegenhaltungen:
- WO-A-03/074832
- DE-A- 10 244 932
- DE-A- 19 610 428
- DE-A- 19 646 842
- DE-A- 19 929 133
- FR-A- 2 798 954

## Beschreibung

### Technisches Gebiet

Die Erfindung betrifft ein zwangsbelüftetes Fenster mit Blendrahmen, Flügelrahmen, sowie einer Vorrichtung zur Begrenzung des Luftstroms von der Fensteraußenseite zum Rauminneren gemäß Oberbegriff des Anspruchs 1, sowie eine Vorrichtung zur Begrenzung des Luftstroms eines zwangsbelüfteten Fensters gemäß Oberbegriff des Anspruchs 5.

Der Einsatz wärmegedämmter Fenster mit verbesserter Fugendichtigkeit führt häufig, insbesondere bei Einsatz in Feuchträumen wie Bädern und Küchen, zu vermehrten Feuchtigkeitsschäden wie Schimmelpilzbefall, sofern nicht eine regelmäßige und ausreichende Belüftung der Räume sichergestellt werden kann. Ein ähnliches Problem tritt bei Wohnungen mit offener Gasetagenheizung o. dgl. auf. Es ist deshalb verschiedentlich vorgeschlagen worden, Fenster mit einer Zwangsbelüftung auszustatten, die unabhängig von einer Manipulation durch die Bewohner eine Mindestbelüftung der Räume sicherstellt. Bei höheren Luftdruckdifferenzen zwischen Innenraum und Gebäudeäußerem infolge hoher Windgeschwindigkeiten führen solche Zwangsbelüftungen jedoch zu unerwünscht hohen Volumenströmen der ausgetauschten Luft, die einen hohen Energieverlust und ggf. Zugerscheinungen verursachen.

### Stand der Technik

Es sind bereits vielfältige Vorschläge für zwangsbelüftete Fenster gemacht worden, die eine Begrenzung des Luftstroms bei höheren Druckdifferenzen vorsehen. Die DE 196 10 428 C2 betrifft ein zwangsbelüftetes Fenster mit Blendrahmen, Flügelrahmen und einer Mitteldichtung. Die Dichtung weist eine erste Dichtlippe auf, deren oberes Ende bei geschlossenem Fenster an einer Anschlagfläche des Blendrahmens bzw. Flügelrahmens anliegt. In dieser ersten Dichtlippe befinden sich Luftdurchtrittsöffnungen. Die Dichtung weist weiterhin eine zweite Dichtlippe auf, die elastisch, bei geschlossenem Fenster frei beweglich und so im spitzen Winkel zu der ersten Dichtlippe angeordnet ist, dass bei Überschreiten eines bestimmten Differenzdruckes zwischen der Außenseite des Fensters gegenüber der Innenseite des Fensters die Luftdurchtrittsöffnungen wenigstens teilweise verschlossen werden. Diese Lösung hat sich in der Praxis sehr bewährt, allerdings muss die Dichtung mit sehr hoher Präzision hergestellt werden, um eine reproduzierbare Schließcharakteristik der Dichtung zu erreichen. Zudem eignet sich diese Konstruktion nicht dazu, die Luftdurchtrittsöffnungen bereits bei relativ geringen Luftdruckdifferenzen zu schließen.

Die DE 199 29 133 C2 betrifft ein Kunststofffenster aus Flügel und Blendrahmen mit einem Fensterfalz zwischen einer äußeren Blendrahmendichtung und einer inneren Flügeldichtung, wobei durch den Fensterfalz Luft zwischen dem Flügel und dem Blendrahmen von außen nach innen und umgekehrt strömt. Dabei ist in dem Fensterfalz wenigstens ein Falzlüfter vorgesehen, der eine Luftführungskammer und einen Volumenstrombegrenzer aufweist. Der Falzlüfter ist am Blendrahmen befestigt. Der eigentliche Lüftungsweg und der Volumenstrombegrenzer sind nicht von außen zugänglich, sie können somit nicht ohne größeren Aufwand gereinigt werden. Zudem ist die Konstruktion relativ aufwendig.

Aus der DE 196 46 842 C2 ist eine in zwei seitlich angebrachten Lagerungen pendelnd gelagerte Lüftungsklappe bekannt, die innerhalb der Beschlagsnut des unteren waagerechten Flügelrahmens angebracht wird. Die Konstruktion ist nur bei Mitteldichtungssystemen anwendbar und bedarf spezieller Fräsungen im Falzbereich, die einen nicht unerheblichen Fertigungsaufwand erfordern.

### Aufgabe

Aufgabe der vorliegenden Erfindung ist es daher, ein gattungsgemäßes zwangsbelüftetes Fenster mit Volumenstrombegrenzung sowie eine Vorrichtung zur Begrenzung des Luftstroms eines zwangsbelüfteten Fensters zur Verfügung zu stellen, die diese Nachteile nicht aufweisen. Weitere Aufgaben und Anliegen der Erfindung ergeben sich aus den Vorteilen der erfindungsgemäßen Lehre gegenüber den bekannten Lösungen.

### Darstellung der Erfindung

Das zwangsbelüftete Fenster weist einen dem Fachmann an sich bekannten, aus Blendrahmenprofilen zusammengesetzten Blendrahmen und einen entsprechenden, aus Flügelrahmenprofilen gebildeten Flügelrahmen auf. Bevorzugt sind Blendrahmenprofile und Flügelrahmenprofile aus Kunststoff, insbesondere Hart-PVC hergestellt. Es können jedoch auch andere Materialien verwendet werden, ohne den Bereich der vorliegenden Erfindung zu verlassen. Blendrahmenprofile weisen üblicherweise im raumseitigen Falzbereich eine Aufnahmenut zur Aufnahme einer Glasleiste auf. Die Aufnahmenut dient bei Verwendung des Blendrahmens als Festverglasung - also ohne Flügel - zur Aufnahme der Glasleiste, die die Festverglasung hält. Bei Verwendung des Blendrahmens zusammen mit einem Flügel, also ohne Festverglasung, wird diese Aufnahmenut normalerweise nur zur Aufnahme von Schließblechen genutzt. Die Erfindung nutzt diese Aufnahmenut zur Befestigung der Luftstrombegrenzungs-Vorrichtung.

Das erfindungsgemäße zwangsbelüftete Fenster weist eine zwischen Blendrahmen und Flügelrahmen gebildete Falzkammer auf, durch die Luft von der Fensteraußenseite zur Rauminnenseite strömen kann. Im oberen horizontalen Falzbereich ist erfindungsgemäß eine Vorrichtung zur Begrenzung des Luftstroms vorgesehen, wobei diese Luftstrombegrenzungs-Vorrichtung einen Grundkörper und eine in dem Grundkörper pendelnd gelagerte Lüftungsklappe aufweist. Der Grundkörper weist Rastmittel auf, mit denen er in der Aufnahmenut befestigt werden kann. Ggf. kann zusätzlich eine Befestigung durch eine oder mehrere Schrauben erfolgen.

Die Drehachse, um die diese Lüftungsklappe pendeln kann, verläuft nach der Erfindung innerhalb der Aufnahmenut zur Aufnahme einer Glasleiste.

Die Vorrichtung zur Luftstrombegrenzung ist so im Falzbereich des geschlossenen Fensters angeordnet, dass die von der Fensteraußenseite zur Raumseite strömende Luft an der Lüftungsklappe vorbeigeleitet wird. Bei Überschreiten einer definierten Strömungsgeschwindigkeit, was mit einer Überschreitung einer definierten Druckdifferenz zwischen Fensteraußenseite und dem Rauminneren einhergeht, wird die bevorzugt ausschließlich durch ihre Schwerkraft in der Ruheposition gehaltene Lüftungsklappe aus der Ruheposition geschwenkt und schlägt dabei an eine Anschlagfläche an, wodurch die weitere Luftzufuhr gedrosselt oder bevorzugt weitgehend unterbrochen wird. Solange die Luftdruckdifferenz zwischen Fensteraußenseite und dem Rauminneren einen definierten Betrag übersteigt, bleibt die Lüftungsklappe in dieser "Geschlossenposition". Nach Unterschreiten eines bestimmten Differenzdruckes schwenkt die Lüftungsklappe durch ihr Eigengewicht wieder zurück in die senkrechte Ruhestellung und gibt den Lüftungsweg damit wieder frei.

Durch Wahl der Länge der Lüftungsklappe und ihres Gewichtes sowie des zur Erreichung der Schließstellung notwendigen Anstellwinkels kann der Differenzdruck, bei dem die Luftstrombegrenzungs-Vorrichtung die Lüftung begrenzt oder unterbricht, in weiten Bereichen eingestellt werden. Die Lüftungsklappe weist eine gerade, symmetrische Querschnittsform bevorzugt ohne Gegengewichte etc. auf.

Es stellt dabei einen besonderen Vorteil der erfindungsgemäßen Luftstrombegrenzungs-Vorrichtung dar, dass diese so konzipiert werden kann, dass bereits bei sehr geringen Differenzdrücken, insbesondere 10 bis 60 Pa, insbesondere 25 bis 45 Pa, die Lüftungsklappe in die "Geschlossenstellung" ausgelenkt wird.

Nach einer bevorzugten Ausführungsform der Erfindung weist der Grundkörper eine Anschlagfläche auf, an die die pendelnd gelagerte Lüftungsklappe in der Geschlossenstellung dichtend anliegt. Nach einer alternativen Ausführungsform der Erfindung dient die falzseitige Oberfläche der Flügelanschlagskammer als Anschlagsfläche für die Lüftungsklappe.

Bei geschlossenem Fenster wird der Grundkörper der erfindungsgemäßen Luftstrombegrenzungs-Vorrichtung bevorzugt gegen den Flügelrahmen durch eine Dichtung abgedichtet. Diese Dichtung kann gemäß einer besonders bevorzugten Ausführung der Erfindung einstückig mit dem Grundkörper verbunden sein. Die Herstellung erfolgt dann bevorzugt im dem Fachmann bekannten Zweikomponenten-Spritzgussverfahren.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch ein erfindungsgemäßes Fenster (offener Luftdurchgang)
- Fig. 2: Fenster wie in Fig. 1 in Geschlossenstellung
- Fig. 3: Querschnitt durch die Luftstrombegrenzungs-Vorrichtung
- Fig. 4: perspektivische Ansicht der Luftstrombegrenzungs-Vorrichtung
- Fig. 5: Diagramm Fugendichtigkeit

### Bester Weg zur Ausführung der Erfindung

Das in Fig. 1 dargestellte, erfindungsgemäße zwangsbelüftete Fenster besteht im wesentlichen aus dem Blendrahmen 1, der aus Blendrahmenprofilen 2 aus Hart-PVC zusammengesetzt ist, dem Flügelrahmen 3, der aus den Flügelrahmenprofilen 4 zusammengesetzt ist, und der Luftstrombegrenzungs-Vorrichtung 10.

Die Luftstrombegrenzungs-Vorrichtung 10 ist in Fig. 3 im Schnitt und in Fig. 4 in perspektivischer Ansicht vergrößert dargestellt. Sie besteht im wesentlichen aus dem Grundkörper 11, der im Spritzgussverfahren aus ASA hergestellt wurde, und der Lüftungsklappe 12, die ebenfalls aus ASA besteht. Der Grundkörper 11 weist an seiner Oberseite die Rastmittel 13 auf, so dass er in die Glashalteleisten-Aufnahmenut 5 des oberen waagerechten Blendrahmenprofils 2 eingeklipst werden kann.

Die Lüftungsklappe 12 weist an beiden Stirnseiten je einen runden Lagerstift auf, der als Aufhängung in dem Grundkörper 11 dient. Die Lüftungsklappe 12 ist somit zwischen einer senkrechten Grundposition (Fig. 1) und einer "Geschlossenstellung" (Fig. 2) frei beweglich.

Bei Luftdruckdifferenzen zwischen der Fensteraußenseite 8 und der Raumseite 9 von unter 30 Pa kann die Luft, wie in Fig. 1 durch entsprechende Pfeile angedeutet, aus der Falzkammer 7 durch den zwischen der Lüftungsklappe 12 und der Anschlagkante 16 des Grundkörpers 11 sowie einen Spalt zwischen Blendrahmen 1 und der Anschlagskammer 6 des Flügelrahmens in das Rauminnere 9 strömen. Damit die Frischluft von der Fensteraußenseite 8 in die Falzkammer 7 gelangen kann, sind im Bereich der vertikalen Seiten des Fensters Ausnehmungen in der äußeren Anschlagdichtung 17 in dem Fachmann an sich bekannter Weise vorgenommen worden (in den Fig. nicht dargestellt).

Übersteigt der Differenzdruck zwischen Fensteraußenseite 8 und Raumseite 9 einen Wert von ca. 30 Pa, bewegt die strömende Luft die nur durch ihre Schwerkraft in vertikaler Position gehaltene Lüftungsklappe 12 so weit, bis sie an die Anschlagkante 16 des Grundkörpers 11 (Fig. 3) anschlägt und damit den Lüftungsweg abdichtet. Um Klappergeräusche beim Anschlagen der Lüftungsklappe 12 an die Anschlagkante 16 zu vermeiden, weist die Lüftungsklappe 12 kleine Anschlagnoppen 18 aus TPE auf, die geringfügig gegenüber der Lüftungsklappe 12 vorstehen und somit den Anschlag dämpfen.

Um den Grundkörper 11 gegenüber dem Flügelrahmen 3 abzudichten und ein Einströmen von Luft zwischen Grundkörper 11 und Anschlagskammer 6 zu vermeiden, weist der Grundkörper 11 eine Dichtung 14 auf. Im dargestellten Ausführungsbeispiel ist diese Dichtung 14 einstückig mit dem Grundkörper verbunden (Zweischuss-Spritzgussverfahren). In der Ansicht von der Raumseite ist diese Dichtung 14 U-förmig. In dem Bereich, in dem der Grundkörper 11 bzw. die Dichtung 14 den Flügelrahmen 3 berührt, ist die ansonsten umlaufende innere Anschlagdichtung des Flügelrahmens 3 ausgeklinkt.

Wie in Fig. 1 ersichtlich, ist die Drehachse 15 der erfindungsgemäßen Luftstrombegrenzungs-Vorrichtung 10 so angeordnet, dass sie im eingebauten Zustand (Fig. 1, Fig. 2) noch innerhalb der Glashalteleisten-Aufnahmenut 5, also oberhalb der unteren Kante der Glashalteleisten-Aufnahmenut 5, liegt. Beim Schwenken der Lüftungsklappe 12 in die Geschlossenstellung (Fig. 2) berührt dabei die Lüftungsklappe 12 gerade die raumseitige untere Kante der Aufnahmenut 5, so dass ein Einströmen von Luft aus der Aufnahmenut 5 durch den Spalt zwischen dieser raumseitigen unteren Kante der Aufnahmenut 5 und der Lüftungsklappe 12 weitgehend vermieden wird.

In der Grafik in Fig. 5 ist die Abhängigkeit der Luftdurchgangsmenge in m³/h für ein mit einer erfindungsgemäßen Luftstrombegrenzungs-Vorrichtung 10 ausgestattetes Fenster mit einer Fugenlänge von 5,1 m in Abhängigkeit von der Luftdruckdifferenz zwischen Fensteraußenseite 8 und Raumseite 9 in Pa dargestellt. Bis zu einer Druckdifferenz von ca. 30 Pa steigt die ausgetauschte Luftmenge etwa linear bis auf einen Wert von 2 m³/h an. Bei weiter steigendem Druck schließt die Lüftungsklappe 12, die Luftdurchgangsmenge fällt auf ca. 0,35 m³/h ab. Bei weiterem Anstieg des Drucks steigt die Luftdurchgangsmenge dann wieder annähernd linear an bis auf Werte von ca. 1,3 m³/h bei 600 Pa.

### Legende

- 1.: Blendrahmen
- 2.: Blendrahmenprofil
- 3.: Flügelrahmen
- 4.: Flügelrahmenprofil
- 5.: Aufnahmenut
- 6.: Anschlagskammer
- 7.: Falzkammer
- 8.: Fensteraußenseite
- 9.: Raumseite
- 10.: Luftstombegrenzungs-Vorrichtung
- 11.: Grundkörper
- 12.: Lüftungsklappe
- 13.: Rastmittel
- 14.: Dichtung
- 15.: Drehachse
- 16.: Anschlagkante
- 17.: äußere Anschlagdichtung
- 18.: Anschlagnoppen

## Patentansprüche

1. Zwangsbelüftetes Fenster mit
- einem aus Blendrahmenprofilen (2) gebildeten Blendrahmen (1), wobei zumindest das obere waagerechte Blendrahmenprofil (2) eine Aufnahmenut (5) zur Aufnahme einer Glashalteleiste aufweist,
- einem aus Flügelrahmenprofilen (4) gebildeten Flügelrahmen (3), wobei der Flügelrahmen (3) einen von einer Anschlagskammer (6) gebildeten raumseitigen Flügelanschlag aufweist,
- einer zwischen Blendrahmen (1) und Flügelrahmen (3) gebildeten Falzkammer (7),
- mit einem eine Luftströmung von der Fensteraußenseite (8) zur Raumseite (9) ermöglichenden Lüftungsweg, der zumindest teilweise durch die Falzkammer (7) geführt wird,
- sowie einer Luftstombegrenzungs-Vorrichtung (10) zur Begrenzung des Luftstroms von der Fensteraußenseite (8) zur Raumseite (9),
wobei die Luftstombegrenzungs-Vorrichtung (10)
- in der Falzkammer (7) angeordnet ist und
- einen Grundkörper (11) und eine in dem Grundkörper (11) um eine Drehachse (15) pendelnd gelagerte Lüftungsklappe (12) aufweist, und
- wobei der Grundkörper (11) Rastmittel (13) zur Befestigung in der Aufnahmenut (5) aufweist,
**dadurch gekennzeichnet, dass** die Lüftungsklappe (12) einen geraden symmetrischen Querschnitt aufweist, und dass die Drehachse der Lüftungsklappe (12) innerhalb der Aufnahmenut (5) verläuft.

2. Zwangsbelüftetes Fenster nach Anspruch 1, **dadurch gekennzeichnet, dass** der Grundkörper (11) eine Anschlagkante (16) aufweist, an die die Lüftungsklappe (12) beim Begrenzen des Luftstroms anschlägt.

3. Zwangsbelüftetes Fenster nach einem der Ansprüche 1 oder 2, **dadurch gekennzeichnet, dass** der Grundkörper (11) bei geschlossenem Fenster am Flügelrahmen (3) dichtend anliegt.

4. Zwangsbelüftetes Fenster nach einem der Ansprüche 1 bis 3, **dadurch gekennzeichnet, dass** zwischen Flügelrahmen (3) und Blendrahmen (1) eine umlaufende Innendichtung angeordnet ist, die lediglich im Bereich der Luftstrombegrenzungs-Vorrichtung (10) unterbrochen ist.

5. Luftstrombegrenzungs-Vorrichtung (10) zur Befestigung an einem Blendrahmenprofil (2) mit folgenden Merkmalen:
- die Luftstombegrenzungs-Vorrichtung (10) weist einen Grundkörper (11) und
- eine in dem Grundkörper (11) um eine Drehachse (15) pendelnd gelagerte Lüftungsklappe (12) auf,
- wobei der Grundkörper (11) Rastmittel (13) zur Befestigung in einer Aufnahmenut (5) des Blendrahmenprofils (2) aufweist,
**dadurch gekennzeichnet, dass** die Lüftungsklappe (12) einen geraden symmetrischen Querschnitt aufweist.

6. Luftstrombegrenzungs-Vorrichtung (10) nach Anspruch 5, **dadurch gekennzeichnet, dass** die pendelnd gelagerte Lüftungsklappe (12) nach Unterschreiten eines Differenzdruckes von 10 bis 60 Pa durch ihr Eigengewicht in eine senkrechte Ruhestellung schwenkt.

7. Luftstrombegrenzungs-Vorrichtung (10) nach einem der Ansprüche 5 oder 6, **dadurch gekennzeichnet, dass** der Grundkörper (11) eine Anschlagkante (16) aufweist, an die die Lüftungsklappe (12) beim Begrenzen des Luftstroms anschlägt.

## Claims

1. Force-ventilated window comprising
- an outer frame (1) formed from outer frame profiles (2), wherein at least the upper horizontal outer frame profile (2) has a mounting groove (5) for mounting a glass-retaining strip,
- a sash frame (3) formed from sash frame profiles (4), wherein the sash frame (3) has a room-side sash stop formed by a stop chamber (6),
- a rebate chamber (7) formed between the outer frame (1) and sash frame (3),
- a ventilation path which allows an air flow from the outside (8) of the window to the room side (9) and which is at least partially routed through the rebate chamber (7), and
- an air flow-limiting device (10) for limiting the air flow from the outside (8) of the window to the room site (9),
wherein the air flow-limiting device (10)
- is arranged in the rebate chamber (7) and
- has a basic body (11) and a ventilation flap (12) which is mounted in the basic body (11) such that it can swing about an axis of rotation (15), and
- wherein the basic body (11) has latching means (13) for fastening in the mounting groove (5),
**characterized in that** the ventilation flap (12) has a rectilinear symmetrical cross section, and **in that** the axis of rotation of the ventilation flap (12) extends within the mounting groove (5).

2. Force-ventilated window according to Claim 1, **characterized in that** the basic body (11) has a stop edge (16) against which the ventilation flap (12) butts when limiting the air flow.

3. Force-ventilated window according to either of Claims 1 and 2, **characterized in that** the basic body (11) bears in a sealing manner against the sash frame (3) when the window is closed.

4. Force-ventilated window according to one of Claims 1 to 3, **characterized in that** a peripheral inner seal is arranged between the sash frame (3) and outer frame (1), this inner seal being interrupted only in the region of the air flow-limiting device (10).

5. Air flow-limiting device (10) for fastening to an outer frame profile (2), comprising the following features:
- the air flow-limiting device (10) has a basic body (11) and
- a ventilation flap (12) which is mounted in the basic body (11) such that it can swing about an axis of rotation (15),
- wherein the basic body (11) has latching means (13) for fastening in a mounting groove (5) of the outer frame profile (2),
**characterized in that** the ventilation flap (12) has a rectilinear symmetrical cross section.

6. Air flow-limiting device (10) according to Claim 5, **characterized in that** the swing-mounted ventilation flap (12) pivots under its own weight into a vertical rest position once a differential pressure has dropped below a value of 10 to 60 Pa.

7. Air flow-limiting device (10) according to either of Claims 5 and 6, **characterized in that** the basic body (11) has a stop edge (16) against which the ventilation flap (12) butts when limiting the air flow.

## Revendications

1. Fenêtre à ventilation forcée, comprenant :
- un châssis dormant (1) formé de profilés de châssis dormant (2), au moins le profilé de châssis dormant (2) supérieur horizontal présentant une rainure de logement (5) pour recevoir une parclose,
- un châssis ouvrant (3) formé de profilés de châssis ouvrant (4), le châssis ouvrant (3) présentant une butée de châssis ouvrant côté intérieur formée d'une chambre de butée (6),
- une chambre de feuillure (7) formée entre le châssis dormant (1) et le châssis ouvrant (3),
- avec une voie de ventilation permettant le passage d'un flux d'air du côté extérieur de la fenêtre (8) vers le côté intérieur (9), qui est guidé au moins en partie à travers la chambre de feuillure (7),
- ainsi qu'un dispositif de limitation de flux d'air (10) pour limiter le flux d'air du côté extérieur de la fenêtre (8) vers le côté intérieur (9),
le dispositif de limitation de flux d'air (10)
- étant disposé dans la chambre de feuillure (7) et
- présentant un corps de base (11) et un volet de ventilation (12) monté de manière à pouvoir osciller autour d'un axe de rotation (15) dans le corps de base (11), et
- le corps de base (11) présentant des moyens d'encliquetage (13) pour le fixer dans la rainure de logement (5),
**caractérisée en ce que**
le volet de ventilation (12) présente une section transversale symétrique droite, et **en ce que** l'axe de rotation du volet de ventilation (12) s'étend à l'intérieur de la rainure de logement (5).

2. Fenêtre à ventilation forcée selon la revendication 1, **caractérisée en ce que** le corps de base (11) présente une arête de butée (16) contre laquelle le volet de ventilation (12) vient buter lors de la limitation du flux d'air.

3. Fenêtre à ventilation forcée selon l'une quelconque des revendications 1 ou 2, **caractérisée en ce que** le corps de base (11) s'applique hermétiquement contre le châssis ouvrant (3) lorsque la fenêtre est fermée.

4. Fenêtre à ventilation forcée selon l'une quelconque des revendications 1 à 3, **caractérisée en ce que** l'on dispose entre le châssis ouvrant (3) et le châssis dormant (1) un joint d'étanchéité interne périphérique qui n'est interrompu que dans la région du dispositif de limitation de flux d'air (10).

5. Dispositif de limitation de flux d'air (10) pour la fixation à un profilé de châssis dormant (2), ayant les caractéristiques suivantes :
- le dispositif de limitation de flux d'air (10) présente un corps de base (11) et
- un volet de ventilation (12) monté de manière à osciller autour d'un axe de rotation (15) dans le corps de base (11),
- le corps de base (11) présentant des moyens d'encliquetage (13) pour sa fixation dans une rainure de logement (5) du profilé de châssis dormant (2),
**caractérisé en ce que** le volet de ventilation (12) présente une section transversale symétrique droite.

6. Dispositif de limitation de flux d'air (10) selon la revendication 5, **caractérisé en ce que** le volet de ventilation (12) monté de manière à osciller pivote dans une position de repos verticale sous l'effet de son propre poids en dessous d'une différence de pression de 10 à 60 Pa.

7. Dispositif de limitation de flux d'air (10) selon l'une quelconque des revendications 5 ou 6, **caractérisé en ce que** le corps de base (11) présente une arête de butée (16) contre laquelle le volet de ventilation (12) vient buter lors de la limitation du flux d'air.
